# EUROPÄISCHE PATENTSCHRIFT

(11) **EP 2 623 683 B1**
(45) Veröffentlichungstag und Bekanntmachung des Hinweises auf die Patenterteilung: **16.09.2015**
(21) Anmeldenummer: 13000484.9
(22) Anmeldetag: 31.01.2013
(51) Int. Cl.: E04C 3/10, E04C 3/18, E04C 3/26, E04C 3/28

(54) **Zug-/Druckstab-Einheit für die Bautechnik**
Traction/pressure bar unit for constructional engineering
Unité à barre comprimée/de traction pour technique de construction

(30) Priorität: 03.02.2012 DE 102012002130
(43) Veröffentlichungstag der Anmeldung: 07.08.2013
(73) Patentinhaber: Betschart, Anton-Peter, 73087 Bad Boll (DE)
(72) Erfinder: Betschart, Anton-Peter, 73087 Bad Boll (DE)

(56) Entgegenhaltungen:
- EP-A1- 1 004 720
- WO-A1-03/083232
- AU-B2- 597 411
- DE-U1-202011 003 613
- US-A- 2 414 011
- US-A- 2 921 463

## Beschreibung

Die Erfindung betrifft ein Zug-/Druckstab-System nach dem Oberbegriff des Anspruchs 1.

Die Erfindung findet vorzugsweise in der Bautechnik Verwendung.

Durch die DE 20 2005 007 708 sind Druckstäbe bekannt, deren Rohre mit plattenförmigen oder konischen Anschlussteilen gefügt sind. Die DE 10 2007 001 830 beschreibt Zug- oder Druckstäbe für eine Unterspannung, deren Rohre vordergründig ein unterschiedliches Erscheinungsbild beabsichtigen. Durch die Website der Fa induo Systemholztechnik sind Druckstäbe aus Holz mit Verbindungen durch Dübel bekannt. Die DE 102 48 325 beschreibt einen Druckstab aus Glas, der wegen der Spröd-Brüchigkeit ohne Vorspannung nicht realisierbar ist und keine hohen Zugkräfte aufnehmen kann.

Bei Druckstäben aus Holz ist nachteilig, dass die Anschlüsse aus Stahl mit komplizierten und teuren Verbindungen, die Schlupf erzeugen und nur gering belastbar sind, gefügt werden müssen.

Bei bekannten Druckstäben aus Stahl, die auch Zugkräfte übertragen, ist nachteilig, dass die Anschlussteile, etwa wie in der DE 20 2005 007 708 beschrieben, aufwändig und teuer durch Schweißen gefügt werden, wobei diese Druckschrift ein System gemäß dem Oberbegriff des Anspruchs 1 zeigt.

Beim Schweißen von verzinkten Rohren und Anschlussteilen verdampft der Zink gesundheitsschädlich. Durch Bohrungen in den Rohren, kann Feuchtigkeit eindringen, die gefährliche Korrosion verursachen kann. Beim Schweißen vor dem Verzinken ist nachteilig, dass danach die mit Zink vollgelaufenen Stabgewinde nicht mehr derart nachgeschnitten werden können, dass eine Zinkschicht auf den Stabgewinden bleibt.

Aufgabe der Erfindung ist es, ein Zug-/Druckstab-System auszubilden, das sowohl Zugals auch Druck- und Knickkräfte übertragen kann.

Die Aufgabe wird durch die Merkmale der Ansprüche 1 bis 8 gelöst. Vorteilhafte Ausgestaltungen ergeben sich durch die Merkmale eines oder mehrerer der Unteransprüche. Die Zeichnungen zeigen:
- Fig. 1: Schnitt durch ein mögliches Beispiel mit konischen Widerlagern.
- Fig. 2: Schnitt durch ein mögliches Beispiel mit plattenförmigen Widerlagern.
- Fig. 3: Schnitt durch ein mögliches Beispiel mit Widerlagern aus Guss.
- Fig. 4: Schnitt durch eine mögliche Zugstabreduzierung.
- Fig. 5: Schnitt durch eine mögliche Reduzierhülse.

Ein wichtigstes Merkmal der Erfindung ist, dass das Zug-/Druckstab-System jeweils aus einem Zugstab **2 -** beispielsweise aus einem Zugstabsystem - und einem Druckstab **1** besteht, wobei das System statisch sowohl wechselseitig als auch einseitig belastet werden kann.

Der Druckstab **1** wird gebildet, in dem Widerlager **3** durch Gewinde von Zugstab-Abschnitten **4** beidseitig an das rohrförmige oder an das den Querschnitt füllende Material des Druckstabes **1** gefügt bzw. gepresst werden. Dies kann von Hand mit üblichen Werkzeugen oder wie in der DE 20 2005 007 708 beschrieben, vorzugsweise durch Bohrungen **18** für Hakenschlüssel oder durch Schlüsselflächen **17** geschehen. Die Gewinde der Zugstab-Abschnitte **4** übernehmen neben den statischen, erfindungsgemäß die den Zusammenhalt schaffenden, den Druckstab **1** bildenden Zugkräfte, wobei die Gewinde auch als Längenverstellung des Zug-/Druckstab-Systems dienen können.

Ein weiteres Merkmal der Erfindung ist das den Zusammenhalt schaffende und damit den Druckstab **1** bildende Vorspannen des Zugstabes **2**. Die Zugstab-Abschnitte **4** ermöglichen durch deren Gewinde selbst und/oder über jegliche Anschlusselemente **6**, wie beispielsweise Muttern, Bleche oder Gabelköpfe, das kontrollierte Vorspannen nach statischen Erfordernissen. Dadurch wird einerseits der Zusammenhalt zwischen den Widerlagern **3** und dem Druckstab **1** vergrößert und der Zusammenbau erleichtert. Um die Funktion des Druckstabes **1** gegen Knicken zu verbessern, sind erfindungsgemäß Abstandhalter **10** in beliebiger Ausführung vorgesehen (Bambuseffekt). Diese können beispielsweise rund oder sternförmig sein oder aus wellenförmig geformten Blechscheiben bestehen.

Die Kraftübertragung und/oder der Zusammenhalt kann auch über Schweißung **23** erfolgen, wobei es vorteilhaft ist, wenn die Schweißung während oder nach der Vorspannung erfolgt.

Ein großer Vorteil ist bei Holz, dass der bei herkömmlichen Verbindungen unumgängliche Schlupf durch die Vorspannung vollständig verhindert wird. Ebenso wird eine Torsion des Zugstabes **2** verhindert, wenn die Widerlager **3** während des Vorspannens festgedreht werden. Durch das Vorspannen wird auch verhindert, dass sich die beiden Widerlager **3** bei Lastwechsel lösen.

Gegen die Gefahr des Lösens, beispielsweise wenn nicht oder nur wenig vorgespannt wird, sind Konterelemente **5** etwa in Form einer Mutter, eines Konus oder Hülse mit Gewinde und/oder Kragen **20** oder Nut **21** vorgesehen.

Ein weiterer Teil der Erfindung ist die Realisierung der vollständigen Feuerverzinkung aller Elemente, ohne Nachbesserung, wie es z.B. nach dem Schweißen erforderlich wäre. Dies wird ebenfalls durch das Zug-/Druckstab-System einwandfrei gelöst.

Die Widerlager **3** können auch gegen Kopfplatten **15** erfolgen, die nur lose gefügt, mit Arretierungen **7** gesichert oder geschweißt werden. Bei den, den Querschnitt füllenden Druckstabmaterialien, wie beispielsweise Holz, Holzwerkstoffen, Kunststoffen oder Kunststeinen ist erfindungsgemäß alternativ eine Pufferschicht **13** mit Ausgleichsmaterial etwa aus Kunststoff, Vergußmassen oder ähnlichen Stoffen sinnvoll. Bei aushärtenden Ausgleichsmaterialien ist es zusätzlich möglich, durch Rauheit und/oder durch Aussparungen und/oder Anformungen **16** auf den Kontaktflächen der Widerlager das selbsttätige Lösen zu verhindern. Auch ein Verkleben der Kontaktflächen ist geeignet.

Besonders wenn die Gewinde der Zugstab-Abschnitte **4** des Zugstabes **2**, beispielsweise wegen der erforderlichen Knickfestigkeit, einen wesentlich größeren Querschnitt benötigen, als der für die Zugkraft erforderliche, ist erfindungsgemäß vorgesehen, den inneren Teil **8** des Zugstabes **2** dünner zu dimensionieren und/oder aus höherfestem und/oder unterschiedlichem Material herzustellen. Die Verbindung erfolgt beispielsweise durch Gewinde **22**, Schweißen, Verpressen oder durch formschlüssige Verbindungen. Die Gewinde können direkt in die Zugstab-Abschnitte **4** oder Reduzierhülsen **9**, die bei vollflächigen Stoffen gleichzeitig als Zentrierung dienen können, gearbeitet werden. Zur Zentrierung sind beispielsweise auch Hülsen **19** und/oder Kragen **20** vorgesehen.

Bei durch Urformen hergestellten Druckstabstoffen ist es auch möglich den Zugstab **2** einzugießen, wobei es vorteilhaft sein kann, wenn dieser in einem Schutzrohr **12** verläuft, um Reibung bei Vorspannung oder Lastwechsel zu verhindern.

Die Geometrie der Widerlager **3** kann gestalterisch sehr unterschiedlich sein, beispielsweise zylindrisch, in beliebigen Winkeln konisch, rippen- oder plattenförmig.

Für den Druckstab **1** und die Widerlager **3** aus einem rohrförmigen und/oder den Querschnitt füllenden Werkstoff, eignen sich vorzugsweise Stähle, Metalle, Holz, Bambus, Kunststoffe, Faserstoffe oder Kunststeine und für den Zugstab **2** vorzugsweise Stähle, Metalle oder Faserstoffe.

## Patentansprüche

1. Zug-/Druckstab-System zur Verwendung im Stahl- oder Holzbau mit einem Druckstab (1), dessen Enden mit einem Widerlager (3) verbunden sind, wobei das Widerlager von Zugstab-Abschnitten (4), die ein äußeres Gewinde aufweisen, axial vorstehend durchdrungen und mit diesen formschlüssig durch Gewinde verbunden sind, wobei an den äußeren Gewinden der Zugstab-Abschnitte Anschlusselemente (6)angebracht sind und die äußeren Gewinde der Zugstab-Abschnitte (4) auch der Längenverstellung über Anschlusselemente (6), beispielsweise Gabelköpfe, dienen, **dadurch gekennzeichnet, dass** die Zugstab-Abschnitte (4) die Enden eines den Druckstab (1) durchdringenden Zugstabes (2) bilden.

2. Zug-/Druckstab-System nach Anspruch 1, **dadurch gekennzeichnet, dass** die Widerlager (3) während oder nach axialer Vorspannung des Zugstabes (2) gegenüber dem Druckstab (1) aufgeschraubt sind.

3. Zug-/Druckstab-System nach Anspruch 1 oder 2, **dadurch gekennzeichnet, dass** zwischen dem Zugstab (2) und dem Druckstab (1) Abstandhalter (10) in beliebiger Form vorgesehen sind.

4. Zug-/Druckstab-System nach Anspruch 1 oder 2, **dadurch gekennzeichnet, dass** der innere Teil (8) des Zugstabes (2) entsprechend der Zugkraft und die äußeren Zugstab-Abschnitte (4) entsprechend der Zug-/Druck- und/oder Knickkraft und die den Druckstab (1) bildenden Elemente entsprechend der Druck- und/oder Knickkraft bemessen sind.

5. Zug-/Druckstab-System nach mindestens einem der vorhergehenden Ansprüche, **dadurch gekennzeichnet, dass** der Druckstab (1) und die Widerlager (3) aus einem rohrförmigen und/oder den Querschnitt füllenden Werkstoff, vorzugsweise aus Stählen, Metallen, Holz, Bambus, Faserstoffen, Kunststoffen oder Kunststeinen und der Zugstab (2), vorzugsweise aus Stählen, Metallen oder Faserstoffen besteht.

6. Zug-/Druckstab-System nach mindestens einem der vorhergehenden Ansprüche, **dadurch gekennzeichnet, dass** das Lösen der Widerlager (3) selbst oder im Bereich der Kontaktflächen (11), beispielsweise bei Wechsellast, durch mechanische Arretierungen (7, 23), Verkleben, Schweißen und/oder Konterelemente (5) mit Gewinde und/oder Kragen (20) oder Nut (21), oder durch Eindringen von aushärtenden Ausgleichsmassen in Aussparungen (16) auf den Kontaktflächen der Widerlager gesichert ist.

7. Zug-/Druckstab-System nach mindestens einem der vorhergehenden Ansprüche, **dadurch gekennzeichnet, dass** der Zugstab (2, 8) im Innenbereich des Druckstabes (1) dünner dimensioniert und/oder aus verschieden festem und/oder unterschiedlichem Material ist, das vorzugsweise mit den Zugstab-Abschnitten (4) direkt oder mit Reduzierhülsen (9) durch Gewinde, Schweißen und/oder Verpressen verbunden ist.

8. Zug-/Druckstab-System nach mindestens einem der vorhergehenden Ansprüche, **dadurch gekennzeichnet, dass** bei durch Urformen gefertigten Druckstäben, der Zugstab (2) in einem Schutzrohr (12) verläuft.

## Claims

1. Tension/compression rod system for use in steel or wood construction with a compression rod (1), the ends of which are connected with a counter-bearing (3), wherein the counter-bearings are penetrated by tension rod sections (4), which have an external thread, to be axially protruding and are mechanically positively connected with these sections by threads, wherein connecting elements (6) are mounted on the external threads of the tension rod sections and the external threads of the tension rod sections (4) also serve for length adjustment by way of connecting elements (6), for example fork heads, **characterised in that** the tension rod sections (4) form the ends of a tension rod (2) penetrating the compression rod (1).

2. Tension/compression rod system according to claim 1, **characterised in that** the counter-bearings (3) are screwed on during or after axial prestressing of the tension rod (2) relative to the compression rod (1).

3. Tension/compression rod system according to claim 1 or 2, **characterised in that** spacers (10) of any desired form are provided between the tension rod (2) and the compression rod (1).

4. Tension/compression rod system according to claim 1 o 2, **characterised in that** the inner part (8) of the tension rod (2) is dimensioned in correspondence with the tension force and the outer tension rod sections (4) are dimensioned in correspondence with the tension force / compression force and/or bending force and the elements forming the compression rod (1) are dimensioned in correspondence with the compression force and/or bending force.

5. Tension/compression rod system according to at least one of the preceding claims, **characterised in that** the compression rod (1) and the counter-bearings (3) consist of a tubular material and/or material filling the cross-section, preferably steels, metals, wood, bamboo, fibrous materials, plastics materials or artificial minerals, and the tension rod (2) preferably consists of steels, metals or fibrous materials.

6. Tension/compression rod system according to at least one of the preceding claims, **characterised in that** loosening of the counter-bearings (3) themselves or in the region of the contact surfaces (11), for example in the case of change in load, is secured by mechanical locking means (7, 23), glueing, welding and/or lock-nut elements (5) with a thread and/or collar (20) or groove (21), or by penetration of hardening compensating materials into recesses (16) on the contact surfaces of the counter-bearings.

7. Tension/compression rod system according to at least one of the preceding claims, **characterised in that** the tension rod (2, 8) in the internal region of the compression rod (1) is dimensioned to be thinner and/or consisting of different solid materials and/or a different material which is preferably connected with the tension rod sections (4) directly or by reducing sleeves (9) through threads, welding and/or pressing.

8. Tension/compression rod system according to at least one of the preceding claims, **characterised in that** in the case of compression rods produced by primary forming the tension rod (2) extends in a protective tube (12).

## Revendications

1. Système formant barre de traction/compression à utiliser en construction métallique ou dans la construction en bois, avec une barre de compression (1) dont les extrémités sont assemblées à un élément de contre-appui (3), sachant que les éléments de contre-appui sont traversés axialement avec dépassement par des tronçons (4) de barre de traction qui présentent un filetage extérieur, et sont assemblés en engagement positif à ces tronçons par filetage, sachant que des éléments de raccordement (6) sont montés sur les filetages extérieurs des tronçons de barre de traction et que les filetages extérieurs des tronçons (4) de barre de traction servent aussi au réglage en longueur par l'intermédiaire des éléments de raccordement (6), par exemple des chapes, **caractérisé en ce que** les tronçons (4) de barre de traction forment les extrémités d'une barre de traction (2) traversant la barre de compression (1).

2. Système formant barre de traction/compression selon la revendication 1, **caractérisé en ce que** les éléments de contre-appui (3) sont vissés pendant ou après la précontrainte axiale de la barre de traction (2) par rapport à la barre de compression (1).

3. Système formant barre de traction/compression selon la revendication 1 ou 2, **caractérisé en ce que** des écarteurs (10) sous une forme quelconque sont prévus entre la barre de traction (2) et la barre de compression (1).

4. Système formant barre de traction/compression selon la revendication 1 ou 2, **caractérisé en ce que** la partie intérieure (8) de la barre de traction (2) est dimensionnée en fonction de la force de traction et les tronçons extérieurs (4) de la barre de traction en fonction de la force de traction/compression et/ou de flambage, et les éléments formant la barre de compression (1) en fonction de la force de compression et/ou de flambage.

5. Système formant barre de traction/compression selon au moins une des revendications précédentes, **caractérisé en ce que** la barre de compression (1) et les éléments de contre-appui (3) sont constitués d'un matériau tubulaire et/ou remplissant la section, de préférence d'aciers, de métaux, de bois, de bambou, de matières fibreuses, de matières plastiques ou de pierres artificielles, et la barre de traction (2) de préférence d'aciers, de métaux ou de matières fibreuses.

6. Système formant barre de traction/compression selon au moins une des revendications précédentes, **caractérisé en ce que** le détachement des éléments de contre-appui (3) proprement dits ou dans la région des surfaces de contact (11), par exemple en présence d'une charge alternante, est empêché par des moyens de blocage mécaniques (7, 23), par collage, par soudage et/ou par des contre-éléments filetés (5) et/ou par un collet (20) ou une rainure (21), ou par la pénétration de masses de compensation durcissables dans des évidements (16) sur les surfaces de contact des éléments de contre-appui.

7. Système formant barre de traction/compression selon au moins une des revendications précédentes, **caractérisé en ce que** la barre de traction (2, 8) est, dans la région intérieure de la barre de compression (1), dimensionnée plus mince et/ou constituée d'un matériau de résistance différente et/ou différent, qui est de préférence assemblé directement aux tronçons (4) de barre de traction ou à des douilles de réduction (9), par des filetages par soudage et/ou par pressage.

8. Système formant barre de traction/compression selon au moins une des revendications précédentes, **caractérisé en ce que**, dans le cas de barres de compression fabriquées par un procédé de première transformation, la barre de traction (2) s'étend dans un tube protecteur (12).
